# EUROPÄISCHE PATENTSCHRIFT

(11) **EP 1 088 659 B1**
(45) Veröffentlichungstag und Bekanntmachung des Hinweises auf die Patenterteilung: **12.11.2003**
(21) Anmeldenummer: 00120720.8
(22) Anmeldetag: 22.09.2000
(51) Int. Cl.: B41F 31/30, B41F 31/02

(54) **Farbwerk**
Inking device
Dispositif encrier

(30) Priorität: 01.10.1999 DE 19947218
(43) Veröffentlichungstag der Anmeldung: 04.04.2001
(73) Patentinhaber: Koenig & Bauer Aktiengesellschaft, 97080 Würzburg (DE)
(72) Erfinder: Hefftler, Victor, Dr., 01640 Coswig (DE); Patzelt, Bernd, 09126 Chemnitz (DE); Nerger, Reinhard, 01445 Radebeul (DE)

(56) Entgegenhaltungen:
- EP-A- 0 899 096
- DE-U- 9 110 806

## Beschreibung

Durch die DE 195 23 378 A1 ist eine Bogenoffsetrotationsdruckmaschine für Mehrfarbendruck bestehend aus Formzylinder, Gummizylinder und einem mit einer Mehrzahl von gesteuerten Greifersystemen versehenen, zentralen Druckzylinder bekannt, wobei Formzylinder und Gummizylinder gleiche Durchmesser und jeweils mindestens zwei Druckflächen aufweisen sowie die Anzahl der Greifersysteme des Druckzylinders ungleich der Anzahl der Druckflächen des Formzylinders ist und dem Druckzylinder mindestens ein zweites aus Formzylinder und Gummizylinder bestehendes Zylinderpaar zugeordnet ist.
Dabei weist jeder Formzylinder zwei Druckflächen auf und jeder Druckfläche der Formzylinder ist ein eigenes Kurzfarbwerk, bestehend aus Farbauftragwalze, Aniloxwalze und Farbkasten, zugeordnet. Die Farbauftragwalzen sind wechselnd von dem Formzylinder an- und abstellbar, nur die jeweils zugeordnete Druckfläche einfärbend, angeordnet.

Aufgabe der Erfindung ist die Schaffung eines Farbwerkes, dessen Walzen zur Vermeidung von durch Lageänderungen von der theoretischen Sollposition bedingten Auswirkungen auf die Farbübertragung positionsgenau geführt werden.

Erfindungsgemäß wird die Aufgabe durch die Merkmale des Patentanspruches gelöst; zweckmäßige Ausgestaltungen sind in den Unteransprüchen offenbart.

Nachfolgend wird die Erfindung an einem Ausführungsbeispiel näher beschrieben. Die Zeichnung zeigt in
Fig. 1 Prinzipschema Farbwerk
Fig. 2 Takthebelausbildung
Fig. 3 geteilte Lagerstelle.

In Fig. 1 ist das Prinzipschema eines Farbwerkes einer Druckmaschine dargestellt.
Im Maschinengestell 1 ist ein Druckformzylinder 2 drehbar gelagert. Ebenfalls im Maschinengestell 1 ist über Lagerbuchsen 3 und erste spielfreie Lager 4 eine Aniloxwalze 5 drehbar gelagert.
Auf den Schenkeln 8 der Aniloxwalze 5 sind in zweiten spielfreien Lagern 6 Takthebel 7 gelagert. An dem Takthebel 7 ist der mit der Aniloxwalze 5 in Wirkverbindung stehende Farbkasten 9 angeordnet.

Die Lagerstelle der Aniloxwalze 5 ist geteilt ausgeführt (Fig. 3).
In den Takthebeln 7 ist eine Farbauftragwalze 10 gelagert. Die Farbauftragwalze 10 steht in Betriebsstellung sowohl mit der Aniloxwalze 5 als auch mit dem Druckformzylinder 5 in Wirkverbindung. In Fig. 1 sind die Wirkverbindungen nicht dargestellt; zur besseren Übersichtlichkeit würde eine gestreckte Darstellung gewählt.
Die Farbauftragwalze 10 besteht aus einer nicht rotierenden Steckachse 11 und einem auf der nicht rotierenden Steckachse 11 drehbar gelagerten Walzenmantel 12. An der Steckachse 11 ist beidseitig je ein in Takthebeln 7 über dritte spielfreie Lager 13 gelagertes Exzenterlager 14 angeordnet. An den Exzenterlagern 14 sind Elemente zur Walzentrennung 15 d.h. Elemente zum Verdrehen der Exzenterlager angeordnet. Diese Elemente zur Walzentrennung 15 stützen sich an den Takthebeln 7 ab.
Die Takthebel 7 wiederum stützen sich auf der der Lagerstelle abgewandten Seite über eine Kurvenrolle 16 an einer am Druckformzylinder 2 angeordneten Taktkurve 17 ab (Fig. 2).
Den Takthebeln 7 sind beidseitig sich am Maschinengestell 1 abstützende, die Taktung abstellende Elemente 18 angeordnet.
Durch die Ausbildung der Farbauftragwalze 10 als nicht rotierende Steckachse 11 entsteht eine Synchrontraverse, welche die notwendige Synchronität beim Walzentrennen gewährleistet und damit den Einsatz von spielfreien Lagern ermöglicht.
Da der Farbkasten 9 an den Takthebeln 7 gelagert ist, ergibt sich keine Differenzgeschwindigkeit zwischen dem Rakel des Farbkastens 9 und der Aniloxwalze 5 beim Takten.
Das Farbwerk ist, da die Lagerstelle der Aniloxwalze 5 als geteiltes Lager ausgebildet ist, komplett herausnehmbar bzw. vormontierbar; die Farbauftragwalze 10 ist nach Trennung Steckachse 11/Takthebel 7 ebenfalls herausnehmbar.
Bedingt dadurch, dass die Kurvenrolle 16 mit der Takthebellagerung in einer Ebene liegt treten keine sich negativ auswirkenden Kippmomente auf.
Durch die Lagerung der Takthebel 7 auf den Schenkeln 8 der Aniloxwalze 5 wird der Taktung - Bewegung in einem kleinen Schwenkwinkel - eine Drehbewegung überlagert und damit erreicht, dass trotz der kleinen Schwenkwinkel eine ausreichende Schmierung der Lager gewährleistet ist.

### Bezugszeichenaufstellung

- 1: Maschinengestell
- 2: Druckformzylinder
- 3: Lagerbuchse
- 4: erstes spielfreies Lager
- 5: Aniloxwalze
- 6: zweites spielfreies Lager
- 7: Takthebel
- 8: Schenkel
- 9: Farbkasten
- 10: Farbauftragwalze
- 11: Steckachse
- 12: Walzenmantel
- 13: drittes spielfreies Lager
- 14: Exzenterlager
- 15: Element zur Walzentrennung
- 16: Kurvenrolle
- 17: Taktkurve
- 18: Element

## Patentansprüche

1. Farbwerk einer Druckmaschine mit einer getakteten, einer einem im Maschinengestell gelagerten Druckformzylinder zugeordneten Farbauftragwalze, einer Aniloxwalze und einem Farbkasten, **dadurch gekennzeichnet, dass** die Aniloxwalze (5) in spielfreien Lagern (4) drehbar im Maschinengestell (1) gelagert ist, auf den Schenkeln (8) der Aniloxwalze (5) beidseitig ein Takthebel (7), an dem der Farbkasten (9) und in dem die Farbauftragwalze (10) gelagert sind, angeordnet und die Taktbewegung der Takthebel (7) über je eine am Druckformzylinder (2) angeordnete Taktkurve (17) erfolgt.

2. Farbwerk einer Druckmaschine nach Anspruch 1, **dadurch gekennzeichnet, dass** die in den Takthebeln (7) gelagerte Farbauftragwalze (10) als stehende Steckachse (11) mit drehbar gelagertem Walzenmantel (12) ausgebildet ist.

3. Farbwerk einer Druckmaschine nach Anspruch 1, **dadurch gekennzeichnet, dass** zur Walzentrennung die Farbauftragwalze (10) mit einem mit einem Element zur Walzentrennung (15) verbundenen Exzenterlager (14) gekoppelt ist.

4. Farbwerk einer Druckmaschine nach Anspruch 1, **dadurch gekennzeichnet, dass** die Lagerstelle der Aniloxwalze (10) geteilt und die Aniloxwalze (5) einschließlich Farbkasten (9) als Baugruppe montierbar bzw. entnehmbar ist.

## Claims

1. Inking mechanism of a printing machine with a cyclically operating ink application roller mounted in the machine frame and associated with a printing forme cylinder, an anilox roller and an ink fountain, **characterised in that** the anilox roller (5) is rotatably mounted in the machine frame (1) in play-free bearings (4), a cycling lever (7), at which the ink fountain (9) is mounted and in which the ink application roller (10) is mounted, is arranged on the limbs (8) of the anilox roller (5) at both ends, and the cyclic movement of the cycling lever (7) takes place by way of a respective cycling cam (17) arranged at the printing forme cylinder (2).

2. Inking mechanism of a printing machine according to claim 1, **characterised in that** the ink application roller (10) mounted in the cycling levers (7) is constructed as a stationary plug axle (11) with a rotatably mounted roller shell (12).

3. Inking mechanism of a printing machine according to claim 1, **characterised in that** for roller separation the ink application roller (10) is coupled with an eccentric bearing (14) connected with an element for the roller separation (15).

4. Inking mechanism of a printing machine according to claim 1, **characterised in that** the bearing location of the anilox roller (10) is divided and the anilox roller (5) inclusive of ink fountain (9) can be mounted and demounted as a subassembly.

## Revendications

1. Mécanisme d'encrage d'une presse à imprimer comportant un tambour d'application de couleur cadencé affecté à un cylindre d'impression gravé logé dans le bâti de machine, un rouleau anilox et un réservoir d'encre,
**caractérisé en ce que**
le rouleau (5) anilox est monté de manière rotative, sans jeu, dans des paliers (4) dans le bâti (1) de machine, sur les décolletages (8) du rouleau (5) anilox est disposé des deux côtés, un balancier (7) sur lequel le réservoir (9) d'encre et dans lequel le tambour (10) d'application de couleur sont logés, et le mouvement de balancier du balancier (7) se réalise au travers d'une came (17) de cadence dont une est chaque fois disposée au cylindre (2) d'impression gravé.

2. Mécanisme d'encrage d'une presse à imprimer selon la revendication 1,
**caractérisé en ce que**
le tambour (10) d'application de couleur logé dans le balancier (7) est constitué d'un axe (11) traversant vertical comportant une enveloppe (12) de rouleau disposée de manière rotative.

3. Mécanisme d'encrage d'une presse à imprimer selon la revendication 1,
**caractérisé en ce que**
pour la séparation des rouleaux, le tambour (10) d'application de couleur est couplé avec un palier (14) à excentrique relié avec un organe (15) de séparation de rouleaux.

4. Mécanisme d'encrage d'une presse à imprimer selon la revendication 1,
**caractérisé en ce que**
le point d'appui du rouleau (5) anilox est divisé et que le rouleau (5) anilox y compris le réservoir (9) d'encre peuvent se monter ou s'extraire en tant que module.
